# EUROPÄISCHE PATENTSCHRIFT

(11) **EP 2 824 263 B1**
(45) Veröffentlichungstag und Bekanntmachung des Hinweises auf die Patenterteilung: **30.05.2018**
(21) Anmeldenummer: 14166358.3
(22) Anmeldetag: 29.04.2014
(51) Int. Cl.: E05F 15/681

(54) **Formendstück für ein Sektionaltor**
Moulded end piece for a sectional door
Pièce de moulage pour une porte sectionnelle

(30) Priorität: 11.07.2013 DE 202013103090 U
(43) Veröffentlichungstag der Anmeldung: 14.01.2015
(73) Patentinhaber: Novoferm GmbH, 46419 Isselburg (DE)
(72) Erfinder: Leifeling, Martin, 48145 Münster (DE); Sojka, Ralf, 58239 Schwerte (DE); Schnelting, Werner, 46419 Isselburg (DE)
(74) Vertreter: Lorenz, Bernd Ingo Thaddeus

(56) Entgegenhaltungen:
- EP-A2- 1 170 450
- WO-A1-2004/016892
- US-A- 1 925 574
- US-A1- 2009 194 241

## Beschreibung

Die Erfindung betrifft ein Formendstück für ein Sektionaltor mit einem Anschluss für eine Oberschiene des Sektionaltors.

Bei einem Sektionaltor ist das aus schwenkbeweglich miteinander verbundenen Paneelen bestehende Torblatt an beiden Seiten entlang einer Laufschiene und einer Oberschiene zwischen einer Schließstellung und einer Öffnungsstellung verfahrbar. In der Schließstellung weist das Sektionaltor eine in etwa vertikale Torblattebene auf, zu der ein erster Abschnitt der Laufschiene parallel verläuft. Dieser erste Abschnitt der Laufschiene ist über einen bogenförmigen Abschnitt mit einem zweiten Abschnitt verbunden, welcher die Torblattebene in der Schließstellung des Sektionaltores definiert. Die Paneele mit Ausnahme des obersten Paneels sind an jeder Seite mittels einer Laufrolle in der Laufschiene geführt. Die Laufrolle des in Schließstellung obersten Paneels ist in der Oberschiene geführt, die sich im Wesentlichen horizontal bis zur Torzarge erstreckt. Im Bereich des gekrümmten Abschnittes der Laufschiene ist die Oberschiene von der Laufschiene beabstandet, so dass das oberste Paneel mittels einer Kippbewegung in eine senkrechte Position gebracht wird. An das vordere Ende der Oberschiene ist ein Formendstück angeschlossen, welches den Gegenstand der vorliegenden Erfindung bildet. Es weist Führungsabschnitte und/oder Anschläge auf, welche die Bewegung der obersten Laufrolle beim Schließvorgang definieren.

Durch eine Gewichtsausgleichsvorrichtung wird das Eigengewicht des Sektionaltores zumindest teilweise kompensiert, so dass beim Öffnen und Schließen des Tores geringere Belastungen auftreten. Da die durch das Sektionaltor aufgebrachten Kräfte beim Öffnen aus der vertikalen Schließstellung in die geneigte Öffnungsstellung abnehmen, eignen sich hierfür besonders gut Federmechanismen, welche während des Öffnungsvorganges eine abnehmende Zugkraft ausüben. Üblich hierfür sind beispielsweise Torsionsfedermechanismen und Zugfedermechanismen, deren Kraft über ein Zugseil auf das Torblatt übertragen wird. Das Zugseil ist üblicherweise an das in der Schließstellung unterste Paneel des Torblatts angeschlossen und wird über eine Umlenkrolle geführt, die in der Praxis an einer an der Torzarge befestigten Lagerkonsole drehbar angeordnet ist. Sofern oberhalb der Toröffnung kein Sturz vorhanden ist und die Oberschienen deckennah montiert werden müssen, ist der benötigte Platz für die Montage der Lagerkonsolen bisweilen nicht vorhanden. Ferner entsteht durch zusätzliche Bauteile weiterer Montageaufwand, der eine effiziente Installation des Tores behindert.

Ein Formendstück mit den Merkmalen des Oberbegriffs aus Patentanspruch 1 ist aus WO 2004/016892 A1 bekannt.

Hiervon ausgehend liegt der Erfindung die Aufgabe zugrunde, das Formendstück so weiterzuentwickeln, dass die Konstruktion eines besonders stabilen und platzsparenden Sektionaltores möglich ist. Die Montage soll weiter vereinfacht und optimiert werden.

Gegenstand der Erfindung und Lösung dieser Aufgabe ist ein Formendstück nach Anspruch 1.

Erfindungsgemäß weist das Formendstück eine einteilig angeformte Rollenaufnahme mit einer darin drehbar gelagerten Umlenkrolle einer Gewichtsausgleichsvorrichtung auf. Die Umlenkrolle ist als Funktionsteil in das Formendstück integriert. Abgesehen von montagetechnischen Vorteilen wird hierdurch auch sichergestellt, dass die durch die Gewichtsausgleichsvorrichtung ausgeübten Zugkräfte immer unabhängig von der Montagesituation der Federeinrichtung in optimierter Weise in vertikaler Richtung mit einem Zugpunkt nahe der Ebene des geschlossenen Torblattes eingeleitet werden.

Vorzugsweise weist das Formendstück einen die Oberschiene verlängernden Führungsabschnitt auf. In diesem wird die das oberste Paneel führende Laufrolle bei einer Schließbewegung nach dem Verlassen der Oberschiene weitergeführt und gelangt in einen abgekröpften Teil. Der abgekröpfte Teil knickt vom Verlauf der Oberschiene bzw. dem daran anschließenden Teil des Führungsabschnittes in einem scharfen Winkel von etwa 90° ab. Hierdurch kann in der Schließstellung des Sektionaltores das oberste Paneel nicht einfach aufgedrückt werden. Werden von vorne senkrecht zur Torblattebene Druckkräfte aufgebracht, so werden diese Kräfte senkrecht auf eine Außenfläche des gekröpften Abschnittes eingeleitet, wodurch sich kein aufwärts wirkendes Moment ergibt. Das Tor bleibt somit geschlossen.

Erfindungsgemäß weist die Umlenkrolle an der Umfangsfläche zumindest eine umlaufende Nut zur Aufnahme eines Zugseils der Gewichtsausgleichsvorrichtung auf. Die Umlenkrolle ist zur Montage axial entlang der Drehachse in die Rollenaufnahme des Formendstücks einschiebbar. In der montierten Position der Umlenkrolle wird das Zugseil von Wangen der Aufnahme umschlossen, so dass ein Abspringen des Zugseils verhindert wird. Die Umlenkrolle kann mittels eines Bolzens am Korpus des Formendstückes gelagert sein. Alternativ kann sie auch durch eine Halteklammer oder einen Sprengring auf einer an dem Formendstück angeformten Achse gesichert sein.

Zweckmäßig ist das Formendstück als Spritzgussteil gefertigt. Bei dieser Fertigungstechnik lässt sich die erfindungsgemäße Gestaltung besonders einfach produzieren.

Das Formendstück ist besonders bevorzugt aus Metallspritzguss, insbesondere Aluminiumdruckguss, hergestellt.

Vorzugsweise ist weiterhin an dem Formendstück eine Klemmeinrichtung für ein in der Oberschiene angeordnetes Zugmittel eines entlang der Oberschiene verfahrbaren Torantriebes angeordnet. Bei dem Zugmittel kann es sich insbesondere um einen in der Oberschiene gespannten Zahnriemen handeln. Dabei ist die Klemmeinrichtung zweckmäßig als Aufnahmekanal ausgebildet, in den ein Zahnriemen quer zur Belastungsrichtung eingeschoben werden kann, wobei eine Wandfläche des Aufnahmekanals als Negativprofil des Zahnriemens ausgebildet ist. Auf diese Weise resultiert eine formschlüssige Verbindung zwischen dem Zahnriemen und dem Aufnahmekanal.

Vorzugsweise ist die Klemmeinrichtung unterhalb des Anschlusses für die Oberschiene angeordnet und sind eine Auflagefläche des Anschlusses und die Klemmeinrichtung durch eine Bogenfläche zur Abstützung des Zugmittels verbunden. Das Zugmittel ist als Schlaufe über die Bogenfläche geführt und in der Umlenkeinrichtung fixiert.

Die Erfindung wird nachfolgend anhand von Zeichnungen, welche lediglich ein Ausführungsführungsbeispiel darstellen, erläutert. Es zeigen schematisch:
- Fig. 1: die Einbausituation einer Ausführungsform eines erfindungsgemäßen Formendstücks an einem Sektionaltor,
- Fig. 2: einen vergrößerter Ausschnitt aus Fig. 1 ohne Darstellung des Torblattes,
- Fig. 3: eine perspektivische Darstellung des Formendstücks,
- Fig. 4: das Formendstück aus Fig. 3 aus einer veränderten Perspektive und
- Fig. 5: eine rückwärtige Ansicht des Formendstücks.

Die Fig. 1 zeigt ein Sektionaltor 1 mit einem erfindungsgemäßen Formendstück 2. Das Torblatt besteht aus mehreren schwenkbeweglich miteinander verbundenen Paneelen 3, die in einer Schließstellung mit einer in etwa vertikal ausgerichteten Torblattebene dargestellt sind. Seitlich sind an dem Torblatt Laufrollen 4, 4' angeordnet, mit denen das Torblatt entlang einer Laufschiene 5 und einer Oberschiene 6 zwischen der dargestellten Schließstellung und einer Öffnungsstellung mit einer im Wesentlichen horizontal ausgerichteten Torblattebene bewegbar ist. Die Laufschiene 5 weist einen vertikalen Abschnitt 5a, einen horizontalen Abschnitt 5b und einen die beiden Abschnitte 5a, 5b verbindenden Bogenabschnitt 5c auf. Die in der Schließstellung oberste Laufrolle 4' ist in der Oberschiene 6 geführt. Im Bereich des Bogenabschnittes 5c ist die Oberschiene 6 von der Laufschiene 5 beabstandet, so dass das von der obersten Laufrolle 4' geführte oberste Paneel 3' bei einer Schließbewegung platzsparend in eine senkrechte Position gebracht wird. An das vordere Ende der Oberschiene 6 ist ein erfindungsgemäßes Formendstück 2 angeschlossen.

Die Einbausituation des Formendstückes 2 ist in Fig. 2 detailliert ohne die Überdeckung des Torblattes dargestellt. Einer vergleichenden Betrachtung mit Fig. 3 entnimmt man, dass das Formendstück 2 einen einteilig im Spritzgussverfahren gefertigten Korpus mit einem Anschluss 8, in dem die Oberschiene 6 einschiebbar ist, aufweist. In einer Rollenaufnahme 9 des Formendstücks ist eine Umlenkrolle 10 mit zumindest einer an der Umfangsfläche umlaufenden Nut 11 drehbar gelagert. In den Fig. 1 und 2 erkennt man, dass über die Umlenkrolle 10 das Zugseil 12 einer Gewichtsausgleichsvorrichtung geführt ist.

Das eine, nicht dargestellte Ende des Zugseils 12 greift an dem untersten Paneel 3 des Torblattes an. Das andere Ende des Zugseils 12 ist mittels einer Federanordnung 13 und einem umgekehrten Flaschenzug 14 auf Zug beansprucht. Mit zunehmendem Verfahrweg des Sektionaltores in Richtung der Öffnungsstellung wird die Federanordnung 13 entspannt, wobei die durch die Gewichtsausgleichsvorrichtung aufgebrachte Zugkraft abnimmt. Gleichzeitig wird aber auch die durch das Torblatt ausgeübte Gewichtskraft kleiner, da sich die Paneele zunehmend im Bereich der horizontal verlaufenden Schiene 5b befinden. Im Idealfall kompensieren sich die beiden entgegensetzten Kräfte fast vollständig, so dass zum Öffnen und Schließen nur geringe Kräfte aufgebracht werden müssen.

Die Fig. 2 bis 4 zeigen, dass an den Anschluss 8 für die Oberschiene 6 durch das Formendstück 2 ein die Oberschiene 6 verlängernder Führungsabschnitt 15 zur Führung einer Laufrolle 4' des Sektionaltores gebildet wird. Der Führungsabschnitt 15 weist einen abgekröpften Teil 15a auf, welcher in einem annähernd rechten Winkel von der bisherigen Führungsrichtung einer in den Anschluss 8 eingeschobenen Oberschiene 6 nach unten abknickt. In montiertem Zustand ist der abgekröpfte Abschnitt 15a in vertikaler Richtung ausgerichtet. Hierdurch wird verhindert, dass das Sektionaltor durch eine Druckeinwirkung von außen gegen das oberste Paneel 3 parallel zur Oberschiene 6 geöffnet werden kann. Bei einem solchen Versuch wird durch die Ausführung gemäß des Beispiels die Druckkraft in die hintere Wand des gekröpften Abschnittes 5a eingeleitet.

Die Umlenkrolle 10 ist zur Montage in axialer Richtung entlang der Drehachse in die Rollenaufnahme 9 am Korpus des Formendstückes 2 einschiebbar. In der in den Figuren dargestellten montierten Position wird das Zugseil 12 so von Wangen 9a der Aufnahme 9 umschlossen, dass ein Abspringen des Zugseils 12 aus den Nuten 11 nicht möglich ist. Im dargestellten Ausführungsbeispiel ist die Umlenkrolle 10 mittels einer Schraube 16 am Korpus des Formendstückes 2 drehbeweglich gelagert.

Das Formendstück 2 weist überdies eine Klemmeinrichtung 17 für ein in der Oberschiene angeordnetes Zugmittel eines nicht dargestellten Torantriebes auf. Die Klemmeinrichtung 17 ist als Aufnahmekanal ausgebildet, in die ein Zahnriemen 18 quer zur Belastungsrichtung eingeschoben werden kann. Eine Wandfläche 24 des Aufnahmekanals ist als Negativprofil des Zahnriemens 18 ausgebildet. In der eingeschobenen Position kann der Zahnriemen 18 durch eine Halteschraube 19 gesichert werden.

Die Klemmeinrichtung 17 ist unterhalb des Anschlusses 8 für die Oberschiene angeordnet, wobei zwischen der Klemmeinrichtung 17 und einer Auflagefläche des Anschlusses 8 eine Bogenfläche 23 zur Abstützung des Zahnriemens 18 vorgesehen ist. Ein Ende des in der Oberschiene 6 angeordneten Zahnriemens 18 ist als Schlaufe um die Bogefläche 23 geführt und in der Klemmeinrichtung 17 fixiert.

Die Fig. 5 zeigt die rückwärtige Ansicht des Formendstückes 2 ohne weitere Anbauteile. Dabei weist das als Aluminiumdruckgussteil hergestellte Formendstück 2 Stabilisierungsrippen 20 zur Versteifung sowie eine Lagerbuchse 21 für einen Zapfen bzw. eine die Umlenkrolle 10 haltende Schraube 16 auf. Ferner kann das Formendstück 2 mit Schrauben, welche Befestigungslöcher 22 durchgreifen, an einem Zargenelement des Sektionaltores 1 befestigt werden.

## Patentansprüche

1. Formendstück für ein Sektionaltor mit einem Anschluss für das vordere Ende einer Oberschiene (6) des Sektionaltores (1), wobei das Formendstück eine einteilig angeformte Rollenaufnahme (9) mit einer darin drehbar gelagerten Umlenkrolle (10) einer Gewichtsausgleichsvorrichtung aufweist, und wobei die Umlenkrolle (10) an der Umfangsfläche zumindest eine umlaufende Nut (11) zur Aufnahme eines Zugseils (12) der Gewichtsausgleichsvorrichtung aufweist, **dadurch gekennzeichnet, dass** die Umlenkrolle (10) zur Montage axial entlang der Drehachse in die Rollenaufnahme (9) einschiebbar ist und dass das Zugseil (12) in der montierten Position der Umlenkrolle (10) so von zumindest einer Wange (9a) der Aufnahme (9) umschlossen ist, dass ein Abspringen des Zugseils (12) verhindert wird.

2. Formendstück nach einer Anspruch 1, **dadurch gekennzeichnet, dass** das Formendstück (2) einen die Oberschiene (6) verlängernden Führungsabschnitt (15) zur Führung einer Laufrolle (4) des Sektionaltores (1) bildet und dass der Führungsabschnitt (15) einen abgekröpften Teil (15a) aufweist.

3. Formendstück nach Anspruch 2, **dadurch gekennzeichnet, dass** der abgekröpfte Teil (15a) im Wesentlichen in vertikaler Richtung verläuft.

4. Formendstück nach einem der Ansprüche 1 bis 3, **dadurch gekennzeichnet, dass** das Formendstück als Spritzgussteil gefertigt ist.

5. Formendstück nach Anspruch 4, **dadurch gekennzeichnet, dass** das Formendstück aus Metall besteht und vorzugsweise als Aluminiumdruckgussteil gefertigt ist.

6. Formendstück nach einem der Ansprüche 1 bis 5, **dadurch gekennzeichnet, dass** das Formendstück eine Klemmeinrichtung (17) für ein in der Oberschiene angeordnetes Zugmittel eines entlang der Oberschiene verfahrbaren Torantriebes aufweist.

7. Formendstück nach Anspruch 6, **dadurch gekennzeichnet, dass** die Klemmeinrichtung (17) als Aufnahmekanal ausgebildet ist, in der ein Zahnriemen (18) quer zur Belastungsrichtung eingeschoben werden kann, wobei eine Wandfläche (24) des Aufnahmekanals als Negativprofil des Zahnriemens (18) ausgebildet ist.

8. Formendstück nach Anspruch 6 oder 7, **dadurch gekennzeichnet, dass** die Klemmeinrichtung (17) unterhalb des Anschlusses (8) für die Oberschiene angeordnet ist und dass eine Auflagefläche des Anschlusses (8) und die Klemmeinrichtung (17) durch eine Bogenfläche (23) zur Abstützung des Zugmittels verbunden sind.

## Claims

1. A moulded end piece for a sectional door with a connection for the front end of an upper rail (6) of the sectional door (1), wherein the moulded end piece comprises an integrally moulded roller mounting (9) with a deflection roller (10) of a weight-compensating device mounted rotatably therein and wherein the deflection roller (10) comprises on the circumferential face at least one circumferential groove (11) for receiving a traction cable (12) of the weight-compensating device, **characterised in that**, for the assembly, the deflection roller (10) can be pushed axially along the rotational axis into the roller mounting (9) and that the traction cable (12) is enclosed, in the mounted position of the deflection rollers (10), by at least one cheek (9a) of the mounting (9), in such a way that the traction cable (12) is prevented from jumping out.

2. The moulded end piece according to claim 1, **characterised in that** the moulded end piece (2) forms a guide portion (15) elongating the upper rail (6) for guiding a roller (4) of the sectional door (1) and that the guide portion (15) comprises a cranked part (15a).

3. The moulded end piece according to claim 2, **characterised in that** the cranked part (15a) runs essentially in the vertical direction.

4. The moulded end piece according to any one of claims 1 to 3, **characterised in that** the moulded end piece is produced as an injection moulded part.

5. The moulded end piece according to claim 4, **characterised in that** the moulded end piece is made of metal and preferably produced as an aluminium die cast part.

6. The moulded end piece according to any one of claims 1 to 5, **characterised in that** the moulded end piece comprises a clamping device (17) for a traction means of a door drive movable along the upper rail, said traction means being arranged in the upper rail.

7. The moulded end piece according to claim 6, **characterised in that** the clamping device (17) is constituted as a receiving channel, in which a toothed belt (18) can be inserted transversely to the load direction, wherein a wall surface (24) of the receiving channel is formed as a negative profile of the toothed belt (18).

8. The moulded end piece according to claim 6 or 7, **characterised in that** the clamping device (17) is arranged below the connection (8) for the upper rail and that a locating surface of the connection (8) and the clamping device (17) are connected by an arched surface (23) for supporting the traction means.

## Revendications

1. Pièce d'extrémité de moulage pour une porte sectionnelle avec un raccordement pour l'extrémité avant d'un rail supérieur (6) de la porte sectionnelle (1), dans laquelle la pièce d'extrémité de moulage présente un logement de poulie (9), moulé d'une seule pièce, avec une poulie de renvoi (10) d'un dispositif d'équilibrage de poids qui y est logée de manière rotative, et dans laquelle la poulie de renvoi (10) présente, sur la surface périphérique, au moins une rainure périphérique (11) pour la réception d'un câble de traction (12) du dispositif d'équilibrage de poids,
**caractérisée en ce que**, pour le montage, la poulie de renvoi (10) est insérable axialement le long de l'axe de rotation dans le logement de poulie (9) et que le câble de traction (12), dans la position montée de la poulie de renvoi (10), est entouré par au moins une joue (9a) du logement (9) de manière à ce qu'un détachement du câble de traction (12) soit empêché.

2. Pièce d'extrémité de moulage selon la revendication 1, **caractérisée en ce que** la pièce d'extrémité de moulage (2) forme une section de guidage (15) prolongeant le rail supérieur (6) pour le guidage d'un galet de roulement (4) de la porte sectionnelle (1) et que la section de guidage (15) présente une partie coudée (15a) .

3. Pièce d'extrémité de moulage selon la revendication 2, **caractérisée en ce que** la partie coudée (15a) s'étend sensiblement en direction verticale.

4. Pièce d'extrémité de moulage selon l'une des revendications 1 à 3, **caractérisée en ce que** la pièce d'extrémité de moulage est fabriquée en tant que pièce moulée par injection.

5. Pièce d'extrémité de moulage selon la revendication 4, **caractérisée en ce que** la pièce d'extrémité de moulage se compose de métal et est de préférence fabriquée en tant que pièce en aluminium moulée sous pression.

6. Pièce d'extrémité de moulage selon l'une des revendications 1 à 5, **caractérisée en ce que** la pièce d'extrémité de moulage présente un dispositif de serrage (17) pour un moyen de traction, disposé dans le rail supérieur, d'un entraînement de porte déplaçable le long du rail supérieur.

7. Pièce d'extrémité de moulage selon la revendication 6, **caractérisée en ce que** le dispositif de serrage (17) est réalisé en tant que canal de réception dans lequel une courroie crantée (18) peut être insérée transversalement à la direction de sollicitation, dans laquelle une surface de paroi (24) du canal de réception est réalisée en tant que profil négatif de la courroie crantée (18).

8. Pièce d'extrémité de moulage selon la revendication 6 ou 7, **caractérisée en ce que** le dispositif de serrage (17) est disposé en-dessous du raccordement (8) pour le rail supérieur et qu'une surface d'appui du raccordement (8) et le dispositif de serrage (17) sont reliés par une surface en arc (23) pour supporter le moyen de traction.
